# FASCICULE DE BREVET EUROPEEN

(11) **EP 0 338 925 B1**
(45) Date de publication et mention de la délivrance du brevet: **08.04.1992**
(21) Numéro de dépôt: 89401092.5
(22) Date de dépôt: 19.04.1989
(51) Int. Cl.: E04B 9/22, B44C 7/02

(54) **Faux-plafond constitué par une nappe tendue accrochée, le long de ses bords, à un support fixé aux murs d'une pièce d'un bâtiment**
Decke aus einer spannbaren Schicht, die an ihren Rändern an einem Tragrahmen eingehängt ist, der an den Wänden eines Wohnzimmers befestigt ist
False ceiling comprising a tensioned sheet secured along its edges to a support fixed to the wall of a room of a building

(30) Priorité: 22.04.1988 FR 8805392
(43) Date de publication de la demande: 25.10.1989
(73) Titulaire: Scherrer, Fernand, F-68170 Rixheim (FR)
(72) Inventeur: Scherrer, Fernand, F-68170 Rixheim (FR)
(74) Mandataire: Bruder, Michel

(56) Documents cités:
- FR-A- 2 202 997
- FR-A- 2 310 450
- FR-A- 2 537 112
- FR-A- 2 597 906

## Description

La présente invention concerne un faux-plafond constitué par une nappe tendue accrochée, le long de ses bords, à un support fixé aux murs d'une pièce d'un bâtiment.

On connaît déjà des faux-plafonds, qui comprennent, d'une part, un cadre horizontal fixé à la partie supérieure des murs d'une pièce, ce cadre étant formé par une lisse extérieure, constituée elle-même de profilés aboutés, et, d'autre part, une nappe tendue horizontalement à l'intérieur de ce cadre, cette nappe étant constituée par une feuille de matière plastique ou une toile. La nappe est maintenue tendue du fait de l'accrochage, sur la lisse, d'une bordure solidaire de la nappe, formant en quelque sorte un "harpon", cette bordure présentant en section droite la forme d'un crochet venant s'agripper sur un épaulement de la lisse.

Les faux-plafonds connus jusqu'à ce jour, s'ils permettent d'améliorer incontestablement l'esthétique des pièces dans lesquelles ils sont installés, n'en présentent pas moins l'inconvénient de laisser apparente, tout autour de la pièce, la partie inférieure de la lisse servant à leur accrochage.

On connaît déjà, ainsi qu'il est décrit dans le brevet FR-A- 2 597 906 une lisse d'un faux-plafond qui présente un évidement ouvert vers le bas, délimité par une âme horizontale supérieure et deux ailes verticales s'étendant vers le bas, la nappe passant sous le bord inférieur de l'aile située du côté de l'intérieur de la pièce et étant accrochée, par son harpon, sur un épaulement formé sur l'aile précitée et s'étendant en direction du mur de la pièce.

La présente invention a pour but de procurer un faux-plafond dont l'accrochage de la nappe à la lisse formant support est réalisé de manière à cacher totalement la lisse d'accrochage et à faciliter considérablement la mise en place de la bordure de la nappe tendue sur son épaulement de retenue.

A cet effet ce faux-plafond constitué par une nappe tendue accrochée, le long de ses bords, à un support fixé aux murs ou au plafond d'une pièce, ce support étant constitué par une lisse formée de tronçons de profilé présentant un épaulement sur lequel vient s'accrocher une bordure de la nappe, en forme de crochet ou "harpon", cette lisse présentant un évidement ouvert vers le bas, lequel est délimité par une âme horizontale supérieure et deux ailes verticales s'étendant vers le bas à partir de cette âme horizontale supérieure, à savoir une première aile et une seconde aile sous laquelle passe la nappe en étant en contact avec le bord inférieur de cette aile, les deux ailes délimitant entre elles, à leurs extrémités inférieures, un passage permettant l'introduction du harpon vers le haut dans l'évidement de manière que ce harpon s'accroche, à l'intérieur de l'évidement, sur l'épaulement, la nappe tendue horizontalement étant ainsi déviée vers le haut, pour pénétrer dans l'évidement de la lisse, en prenant appui sous le bord inférieur de la seconde aile, est caractérisé en ce que la première aile a une hauteur inférieure à celle de la seconde aile et elle présente l'épaulement sur lequel s'accroche en simple appui, le harpon, cet épaulement s'étendant horizontalement en direction de la seconde aile et s'arrêtant à distance de celle-ci de manière à ménager le passage permettant l'introduction du harpon dans l'évidement de la lisse.

On décrira ci-après, à titre d'exemples non limitatifs, diverses formes d'exécution de la présente invention, en référence au dessin annexé sur lequel:

La figure 1 est une vue en coupe verticale partielle d'un faux-plafond suivant l'invention comportant une lisse fixée à la partie supérieure d'un mur d'une pièce.

La figure 2 est une vue en coupe verticale d'une variante d'exécution de la lisse fixée au plafond d'une pièce.

La figure 3 est une vue en coupe verticale de lisses supérieure et inférieure fixées à un mur d'une pièce pour le maintien de deux nappes tendues constituant respectivement un faux-plafond et un faux-mur.

La figure 4 est une vue en coupe verticale et transversale d'une lisse utilisée pour l'accrochage de la bordure inférieure d'une nappe tendue verticale constituant un faux-mur.

La figure 5 est une vue en coupe verticale et transversale d'une lisse double fixée au plafond d'une pièce.

La figure 6 est une vue en coupe verticale et transversale d'une variante d'exécution d'une lisse double fixée au plafond d'une pièce.

La figure 7 est une vue en coupe verticale et transversale d'une variante d'exécution d'une lisse utilisable avec une bordure en forme de harpon double.

La figure 8 est une vue en coupe verticale et transversale d'une variante d'exécution d'une lisse maintenant une nappe horizontale formant également un pan incliné.

La figure 9 est une vue en coupe horizontale et transversale d'une lisse verticale fixée dans l'angle d'un mur pour le maintien d'un faux-mur.

La figure 10 est une vue en coupe horizontale et transversale d'une variante d'exécution d'une lisse verticale fixée dans l'angle d'un mur.

Les figures 11 à 15 sont des vues en coupe verticale et transversale d'autres variantes d'exécution de lisses fixées à la partie supérieure d'un mur, pour l'accrochage d'un faux-plafond et/ou faux-mur.

La figure 1 représente la partie extrême d' un faux plafond suivant l'invention qui est constitué par une nappe 1 tendue horizontalement en-dessous du plafond 2 d'une pièce. Cette nappe 1 est fixée, le long de ses bords, à un support constitué par une lisse horizontale 3 elle-même fixée à la partie supérieure d'un mur 4 de la pièce par des moyens appropriés non représentés tels que des vis. Cette lisse 3 comprend une aile verticale externe 5 qui s'étend parallèlement au mur 4 et à proximité immédiate de celui-ci. De cette aile verticale externe 5 est issue, à peu près à mi-hauteur, une âme horizontale supérieure 6 s'étendant sur une faible distance, par exemple de l'ordre de 7 millimètres, vers l'intérieur de la pièce. Cette âme 6 se prolonge, à son extrémité, par une aile verticale interne 7 s'étendant vers le bas un peu plus bas que l'aile externe 5 proche du mur 4, c'est-à-dire que l'aile interne 7 est un peu plus haute que l'aile externe 5. L'aile externe 5 présente, à son extrémité inférieure, un épaulement 8 s'étendant horizontalement vers l'intérieur de la pièce, sur une faible distance qui est par exemple de 3 millimètres. Cet épaulement à l'équerre 8 présente avantageusement une extrémité arrondie. La partie inférieure de l'aile verticale externe 5, l'âme horizontale supérieure 6 et l'aile verticale interne 7 constituent un évidement 9 ouvert vers le bas et dans lequel est engagé un harpon 10 constituant la bordure de la nappe tendue 1. Ce harpon 10 qui est avantageusement réalisé en matière plastique extrudée semi-souple, présente, en section droite, une forme de crochet s'étendant vers le mur 4 et ouvert vers le bas. Il comprend une branche interne 10a par laquelle il est relié à la nappe 1 et une branche externe 10b recourbée vers le bas. Le harpon 10 prend appui, lorsque la nappe 1 est tendue, sur l'épaulement 8, par l'extrémité inférieure de sa branche externe 10b qui s'étend vers le bas.

Comme on peut le voir sur la figure 1, la nappe 1 pénètre dans l'évidement 9 de la lisse 3 en prenant appui sous la partie extrême inférieure arrondie 11 de l'aile interne 7. De ce fait la nappe 1 glisse sur cette partie arrondie 11 sans risquer d'être blessée. Par ailleurs il est à noter que le harpon 10 est simplement en appui sur l'épaulement inférieur horizontal 8, par sa branche externe 10b, et par conséquent sa mise en position d'accrochage est grandement facilitée. Il suffit en effet de repousser le harpon 10 vers le haut, au moyen d'un outil approprié, tel qu'une spatule, engagé dans ce harpon 10, pour le faire passer entre l'épaulement 8 et l'aile verticale 7 et l'amener au-dessus de l'épaulement 8. Lorsqu'on relache le harpon 10, celui-ci vient alors de lui-même en appui contre l'épaulement 8 en assurant ainsi un maintien parfait de la nappe tendue 1.

Du fait de la faible largeur de la lisse 3, il subsiste, entre la partie incurvée de la nappe 1 qui est au contact de l'extrémité arrondie 11, et le mur 4, un faible joint en creux comme il est représenté sur la figure 1. Toutefois cet espace peut être éventuellement fermé par un clips de finition en forme d'équerre, comme il est indiqué en trait mixte sur la figure 1. Ce clips est maintenu en place par tout moyen approprié, par exemple par simple emboîtement à force de son aile verticale entre l'aile verticale externe 5 de la lisse 3 et le mur 4. Cette aile verticale 5 est avantageusement maintenue écartée du mur 4 au moyen de saillies 12 prévues à la partie supérieure de sa face tournée vers le mur 4 et cet écartement permet la circulation de l'air et le passage de cet air dans l'espace compris entre la nappe tendue 1 et le plafond 2, en prévoyant à cet effet des ouvertures 13 dans l'aile verticale externe 5 de la lisse 3, en dessous des saillies 12 et au-dessus de l'âme 6.

De préférence la lisse 3 comporte, sur la face interne de l'aile verticale interne 7, c'est-à-dire à l'opposé de l'évidement 9, une gorge 14 à section transversale en forme de C. Cette gorge est destinée à recevoir une branche d'une équerre de liaison, dans chaque angle du mur, afin d'assembler entre elles deux lisses 3 perpendiculaires l'une à l'autre, ou un méplat pour assurer une parfaite jonction des lisses aboutées.

Dans la variante d'exécution représentée sur la figure 2 le faux-plafond suivant l'invention comporte une lisse 15 qui est fixée au plafond 2 de la pièce. A cet effet l'aile verticale 5 s'arrête au niveau de l'âme horizontale 6 de la lisse 15 et cette âme est prolongée latéralement, au-dessus de la nappe 1, c'est-à-dire au-delà de l'aile verticale 7, par une aile horizontale 16. L'âme 6 et l'aile 16 sont fixées au plafond de toute façon appropriée, par exemple au moyen de vis engagées dans ce plafond. L'âme horizontale supérieure 6 est prolongée vers le bas, comme dans le cas de la forme d'exécution de la figure 1, par les deux ailes 5 et 7, l'aile verticale 5, de plus petite hauteur, se terminant à son extrémité inférieure par l'épaulement horizontal 8 sur lequel prend appui le harpon 10 constituant la bordure de la nappe 1. Dans cette forme d'exécution de l'invention la partie externe de la lisse 15, c'est-à-dire l'épaulement 8 et l'aile 5, peut être cachée par une équerre de finition rapportée 17 qui est fixée à la lisse 15 par tout moyen approprié, par exemple au moyen d'un ruban adhésif double face ou un dispositif de clipsage etc.

La figure 3 illustre la réalisation, dans une même pièce, d'un faux-plafond au moyen d'une nappe horizontale tendue 1A et d'un faux-mur au moyen d'une nappe verticale tendue 1B, ces deux nappes étant raccordées l'une à l'autre en haut de la pièce et étant solidaires à cet endroit d'une bordure commune en forme de harpon 10. Ce harpon 10 est accroché à une lisse 3 fixée à la partie supérieure du mur 4 de la pièce et la nappe verticale tendue 1B formant le faux-mur est solidaire d'une bordure horizontale inférieure 18 en forme de harpon qui est accroché sous un épaulement 19 d'une plinthe de base 21 fixée à la partie inférieure du mur 4. Il est à noter que le harpon inférieur 18 est inversé par rapport au harpon supérieur 10, c'est-à-dire qu'il s'étend vers l'intérieur de la pièce et est ouvert vers le haut. La plinthe 21 comprend une âme verticale 22 fixée au mur au moyen de vis 23 par exemple et cette âme verticale 22 est prolongée, à sa partie supérieure, par une aile horizontale 24 s'étendant vers l'intérieur de la pièce, laquelle est à son tour prolongée par une aile verticale 25 s'étendant vers le haut et à laquelle se raccorde l'épaulement 19 s'étendant en direction de l'âme verticale 22. La plinthe de base 22 est recouverte d'une autre plinthe rapportée 26, en matière plastique, en alliage léger ou tout autre matériau, fixée par exemple par clipsage, laquelle délimite, avec la plinthe de base 22 fixée au mur, un compartiment 27 dans lequel sont logés des câbles conducteurs 28 etc.

Dans la variante d'exécution de l'invention représentée sur la figure 4 la nappe tendue verticale 1B constituant le faux-mur est accrochée, par son harpon 18 constituant sa bordure inférieure, à une lisse présentant des caractéristiques similaires à celles de la lisse d'accrochage formant la partie supérieure de la plinthe 21 de la figure 3. Plus particulièrement la lisse d'accrochage du harpon 18 comprend l'âme verticale 22, limitée à sa partie supérieure, laquelle est fixée au mur et est prolongée, comme dans la forme d'exécution de la figure 3, par les ailes horizontale 24 et verticale 25 et par l'épaulement horizontal 19. Cet épaulement 19 est également replié à l'équerre vers le bas pour constituer, à son extrémité, une aile 19a sous laquelle vient s'accrocher le harpon 18.

Dans la variante d'exécution représentée sur la figure 5 le faux-plafond comprend deux nappes tendues horizontales coplanaires 1 qui sont accrochées à une même lisse double 31 fixée sous le plafond 2 ou sur une pièce de renfort de section adéquate. Cette lisse double 31 comprend une âme horizontale supérieure 32 qui est prolongée vers le bas par une aile centrale verticale 33 et deux autres ailes verticales 34,35, de plus grande hauteur, situées de part et d'autre de l'aile verticale centrale 33 et à distance de celle-ci. L'aile verticale centrale 33 porte, à son extrémité inférieure, deux épaulements 33a s'étendant horizontalement de part et d'autre de l'aile 33, respectivement en direction des deux ailes 34,35, et servant à retenir les harpons 10 constituant les bordures des deux nappes 1. Les deux ailes verticales 34,35 se terminent, à leurs extrémités inférieures, par des parties arrondies sous lesquelles passent les nappes 1, comme dans le cas de la forme d'exécution de la figure 1. Un enjoliveur 36 peut être fixé, par exemple par clipsage, à l'extrémité inférieure de l'aile centrale 33, pour fermer la partie inférieure de la lisse 31, c'est-à-dire l'espace compris entre les deux parties incurvées des deux nappes 1.

A sa partie supérieure la lisse 31 comprend une gorge 37 en forme de C, ouverte vers le haut et dans laquelle est logée une barrette 38. Au-dessus de la lisse 31 s'étend une plaque de fixation horizontale 39 qui est rendue solidaire de la barrette 32 au moyen de vis 41 traversant la plaque de fixation 39 et vissées dans la barrette 38. Le vissage des vis 41 rend ainsi la plaque de fixation 39 solidaire de la lisse 31. Cette plaque de fixation 39 est fixée à son tour au plafond 2, par exemple au moyen de vis 42.

La figure 6 représente une variante d'exécution de la lisse 31 dans laquelle celle-ci forme une seule pièce, à sa partie supérieure, avec une plaque de fixation 43 fixée au plafond au moyen des vis 42.

Dans la variante d'exécution représentée sur la figure 7, la bordure de la nappe 1 est constituée par un harpon double 10 à deux branches opposées 10b,10c formant deux crochets prenant respectivement appui sur l'épaulement 8 prévu à l'extrémité inférieure de l'aile verticale externe 5 de la lisse 3 conforme à la figure 1, et sur un autre épaulement 8a prévu à la partie inférieure de l'aile verticale interne 7 et s'étendant en direction du premier épaulement 8, au même niveau que celui-ci. La fixation de la nappe 1 s'effectue en introduisant le harpon double 10 dans l'intervalle compris entre les deux épaulements 8,8a.

La figure 8 illustre l'utilisation d'une lisse 15 pour la fixation d'un faux-plafond comprenant une nappe horizontale 1 et un pan incliné 1C. Dans ce cas la nappe 1 et le pan incliné 1C sont reliés en commun à un même harpon 10 retenu par la lisse 15.

La figure 9 illustre la fixation, dans l'angle formé par deux murs, des bordures verticales 10 de deux nappes tendues verticales indépendantes 1B formant deux faux-murs. Dans ce cas les deux nappes tendues indépendantes 1B sont accrochées respectivement, par leurs bordures verticales en forme de harpons 10, sur des épaulements respectifs 44 et 45 d'une lisse verticale 47 en forme d'équerre. Ces épaulements s'étendent respectivement en direction des deux ailes perpendiculaires de la lisse 47 et à distance de celles-ci, et ils sont prévus sur un bras 46 issu d'une aile de l'équerre verticale 47 fixée dans l'angle des deux murs 4. Un enjoliveur de finition rapporté 48 peut être fixé sur la lisse 47 pour la dissimuler.

La figure 10 illustre une variante d'exécution du mode de fixation, dans l'angle de deux murs, d'un nappe verticale unique 1B constituant un faux-mur dans une pièce. Dans ce cas la nappe 1 passe autour d'un jonc vertical 49 qui est retenu dans une lisse 51 en forme d'équerre fixée dans l'angle du mur. Cette lisse 51 comprend deux bras inclinés 52,53 formant des épaulements s'étendant l'un vers l'autre et vers l'intérieur de la pièce et définissant entre eux un passage relativement étroit pour le jonc 49, tout en permettant la retenue de ce jonc 49 entre les bras 52,53 et l'équerre 51.

Dans la variante d'exécution représentée sur la figure 11 le joint en creux apparaissant à la partie inférieure de la lisse 3 est obturé par un cache de finition rapporté 54 qui comporte une aile supérieure 55 s'étendant vers le haut et qui est engagée entre l'aile verticale externe 5 de la lisse 3 et le mur 4. Cette aile 55 porte une languette souple et élastique 56 s'étendant vers le haut et formant un ressort pour maintenir le cache 54 enclenché élastiquement dans l'espace délimité entre l'aile 5 et le mur 4. Le cache 54 comporte par ailleurs une partie inférieure incurvée 57, offrant un aspect de galon, et qui établit un raccordement entre le point d'appui 11 de la nappe 1 et le mur 4.

Dans la variante d'exécution de l'invention représentée sur la figure 12, les saillies 12 n'existent pas sur l'aile verticale 5 et celle-ci est plaquée au contact direct du mur 4. Il n'y a donc pas de ventilation en partie supérieure. Par ailleurs l'aile 5 se prolonge en-dessous de l'épaulement 8 et elle se termine, à son extrémité inférieure, par une goulotte 58 ouverte vers le haut. Dans cette goulotte 58 peuvent venir s'accrocher des crochets 59 reliés à des fils de suspension de tableaux ou d'autres objets.

Dans la variante d'exécution de l'invention représentée sur la figure 13 la lisse 61 comprend une partie interne semblable à lisse 3 de la figure 1 et l'âme horizontale supérieure 6 de cette partie interne est prolongée horizontalement en direction du mur par une âme horizontale 62 se raccordant à une aile verticale 63 fixée au mur le prolongement 62 de l'âme horizontale 6 constitue la paroi supérieure d'une rainure en forme de C, ouverte vers le bas et qui constitue un rail à un ou plusieurs chemins de glissement pour des galets 64 auxquels peuvent être suspendus des rideaux, tableaux etc. L'âme horizontale 62 peut être percée de trous de ventilation 65.

La variante d'exécution de la lisse qui est représentée sur la figure 14 est conçue pour l'accrochage de deux nappes tendues indépendantes à savoir une nappe horizontale 1A constituant un faux-plafond et une nappe verticale 1B constituant un faux-mur. Dans ce cas le harpon 10 de la nappe horizontale 1A est accroché sur l'épaulement 8 qui est à son tour prolongé vers le bas par une aile verticale 66 à laquelle se raccorde une aile horizontale 67 s'étendant en direction de l'aile verticale 5 et se terminant par un épaulement additionnel 68 s'étendant vers le haut. Sur cet épaulement 68 vient s'accrocher un harpon 69 s'étendant vers l'intérieur et ouvert vers le bas, lequel constitue la bordure supérieure de la nappe verticale tendue 1B.

La figure 15 représente une variante d'exécution de la lisse de la figure 14, variante dans laquelle cette lisse comporte, en-dessous de l'épaulement additionnel 68, une rainure 71 ouverte vers le haut et qui se rattache à l'aile verticale 66. Dans cette rainure 71 peuvent venir s'aggripper des crochets 59 pour la suspension de tableaux ou d'autres objets.

## Revendications

1. Faux-plafond constitué par une nappe tendue (1) accrochée, le long de ses bords, à un support (3,15,31) fixé aux murs ou au plafond d'une pièce, ce support étant constitué par une lisse formée de tronçons de profilé présentant un épaulement (8) sur lequel vient s'accrocher une bordure (10) de la nappe, en forme de crochet ou "harpon", cette lisse (3,15,31) présentant un évidement (9) ouvert vers le bas, lequel est délimité par une âme horizontale supérieure (6) et deux ailes verticales (5,7) s'étendant vers le bas à partir de cette âme horizontale supérieure (6), à savoir une première aile (5) et une seconde aile (7) sous laquelle passe la nappe (1) en étant en contact avec le bord inférieur (11) de cette aile (7), les deux ailes (7,8) délimitant entre elles, à leurs extrémités inférieures, un passage permettant l'introduction du harpon (10) vers le haut dans l'évidement (9) de manière que ce harpon (10) s'accroche, à l'intérieur de l'évidement (9), sur l'épaulement (8), la nappe tendue horizontalement (1) étant ainsi déviée vers le haut, pour pénétrer dans l'évidement (9) de la lisse, en prenant appui sous le bord inférieur de la seconde aile (7), caractérisé en ce que la première aile (5,33) a une hauteur inférieure à celle de la seconde aile (7,31) et elle présente l'épaulement (8) sur lequel s'accroche en simple appui, le harpon (10), cet épaulement (8) s'étendant horizontalement en direction de la seconde aile (7,31) et s'arrêtant à distance de celle-ci de manière à ménager le passage permettant l'introduction du harpon (10) dans l'évidement (9) de la lisse.

2. Faux-plafond suivant la revendication 1 caractérisé en ce que l'âme horizontale (6) est prolongée, au-delà de la seconde aile verticale (7), par une aile horizontale (16) et l'âme (6) et l'aile (16) sont fixées au plafond (2).

3. Faux-plafond suivant l'une quelconque des revendications précédentes caractérisé en ce que la lisse (3) comporte, sur la face interne de la seconde aile verticale (7), qui est située à l'opposé de l'évidement (9), une gorge (14) à section transversale en forme de C, cette gorge 14 étant destinée à recevoir un élément de liaison entre deux lisses voisines.

4. Faux-plafond suivant l'une quelconque des revendications précédentes caractérisé en ce qu'un cache de finition rapporté (17,54) en forme d'équerre est fixé à la lisse (3,15) pour cacher la partie inférieure de celle-ci.

5. Faux-plafond suivant la revendication 4 caractérisé en ce que le cache de finition rapporté (54) comporte une aile supérieure (55) s'étendant vers le haut et qui est engagée entre la première aile verticale (5) de la lisse (3) et le mur (4), cette aile (55) portant une languette souple et élastique (56) formant un ressort pour maintenir le cache (54) enclenché élastiquement dans l'espace délimité entre la première aile (5) et le mur (4), et le cache (54) comporte par ailleurs une partie inférieure incurvée (57), offrant un aspect de galon, et qui établit un raccordement entre le bord inférieur (11) de la seconde aile (7), formant le point d'appui (11) de la nappe (1), et le mur (4).

6. Faux-plafond suivant l'une quelconque des revendications 1 à 5 caractérisé en ce qu'il comprend deux nappes tendues horizontales coplanaires (1) qui sont accrochées à une même lisse double (31) fixée sous le plafond (2) d'une pièce et qui comprend une âme horizontale supérieure (32) qui est prolongée vers le bas par une première aile centrale verticale (33) et deux secondes ailes verticales (34,35), de plus grande hauteur que la première aile (33), situées de part et d'autre de l'aile verticale centrale (33) et à distance de celle-ci, la première aile verticale centrale (33) portant, à sa partie inférieure, deux épaulements (33a) s'étendant horizontalement de part et d'autre de la première aile (33), respectivement en direction des deux secondes ailes (34,35), et servant à retenir les harpons (10) constituant les bordures des deux nappes (1).

7. Faux-plafond suivant la revendication 6 caractérisé en ce qu'un enjoliveur (36) est fixé à l'extrémité inférieure de la première aile centrale (33), pour fermer la partie inférieure de la lisse (31).

8. Faux-plafond suivant l'une quelconque des revendications 6 et 7 caractérisé en ce qu'à sa partie supérieure la lisse (31) comprend une gorge (37) en forme de C, ouverte vers le haut et dans laquelle est logée une barrette (38), au-dessus de la lisse (31) s'étend une plaque de fixation horizontale (39) qui est rendue solidaire de la barrette (32) au moyen de vis (41) traversant la plaque de fixation (39) et vissées dans la barrette (38), cette plaque de fixation (39) étant fixée à son tour au plafond (2).

9. Faux-plafond suivant l'une quelconque des revendications 7 et 8 caractérisé en ce que la lisse (31) forme une seule pièce, à sa partie supérieure, avec une plaque de fixation (43) fixée au plafond.

10. Faux-plafond suivant l'une quelconque des revendications 1 à 5 caractérisé en ce que la bordure de la nappe (1) est constituée par un harpon double (10) à deux branches opposées (10b,10c) formant deux crochets prenant respectivement appui sur l'épaulement (8) prévu sur la première aile verticale (5) de la lisse (3) et sur un autre épaulement (8a) prévu à la partie inférieure de la seconde aile verticale (7) et s'étendant en direction du premier épaulement (8), au même niveau que celui-ci, la fixation de la nappe (1) s'effectuant en introduisant le harpon double (10) dans l'intervalle compris entre les deux épaulements (8,8a).

11. Faux-plafond suivant l'une quelconque des revendications 1 à 5 caractérisé en ce que la nappe horizontale tendue (1A) du faux-plafond est raccordée à une nappe verticale tendue (1B) constituant un faux-mur, ces deux nappes étant raccordées l'une à l'autre en haut de la pièce et étant solidaires à cet endroit d'une bordure commune en forme de harpon (10) qui est accroché à un épaulement (8) d'une lisse (3) fixée à la partie supérieure du mur (4) de la pièce.

12. Faux-plafond suivant l'une quelconque des revendications 1 à 5 caractérisé en ce que la première aile (5) se prolonge en-dessous de l'épaulement (8) et elle se termine, à son extrémité inférieure, par une goulotte (58) ouverte vers le haut, goulotte dans laquelle peuvent venir s'accrocher des crochets (59) reliés à des fils de suspension de tableaux ou d'autres objets.

13. Faux-plafond suivant l'une quelconque des revendications 1 à 5 et 12 caractérisé en ce que l'âme horizontale supérieure (6) de la lisse est prolongée horizontalement en direction du mur par une âme horizontale (62) se raccordant à une aile verticale (63) fixée au mur, le prolongement (62) de l'âme horizontale (6) constitue la paroi supérieure d'une rainure en forme de C, ouverte vers le bas et qui constitue un rail à un ou plusieurs chemins de glissement pour des galets (64) auxquels peuvent être suspendus des rideaux, tableaux etc.

14. Faux-plafond suivant l'une quelconque des revendications 1 à 5 et 12 caractérisé en ce que l'épaulement (8) est prolongé vers le bas par une aile verticale (66) à laquelle se raccorde une aile horizontale (67) s'étendant en direction de la première aile verticale (5) et se terminant par un épaulement additionnel (68) s'étendant vers le haut, pour l'accrochage d'un harpon (69) s'étendant vers l'intérieur et ouvert vers le bas, lequel constitue la bordure supérieure d'une nappe verticale tendue (1B) constituant un faux-mur.

15. Faux-plafond suivant la revendication 14 caractérisé en ce que la lisse comporte, en-dessous de l'épaulement additionnel (68), une rainure (71) ouverte vers le haut et qui se rattache à l'aile verticale (66).

## Patentansprüche

1. Blinddecke aus einer gespannten Bahn (1), die an ihren Rändern an einer Halterung (3, 15, 21) angebracht ist, welche an Wänden oder an einer Decke in einem Stück befestigt ist und durch einen Rahmen aus Profilstücken gebildet wird, die eine Schulter (8) aufweisen, auf der ein Rand (10) der Bahn in Form eines Hakens oder Ankers befestigt ist, wobei der Rahmen (3, 15, 21) eine nach unten offene Ausnehmung (9) aufweist, die durch einen horizontalen oberen Steg (6) und zwei vertikale Schenkel (5, 7), die sich von dem oberen horizontalen Steg nach unten erstrecken, begrenzt ist, nämlich einem ersten Schenkel (5) und einem zweiten Schenkel (7), unter dem die Bahn (1) hindurchläuft, wobei sie am unteren Rand (11) dieses Schenkels (7) anliegt, wobei die beiden Schenkel (7, 8) zwischen sich an ihren unteren Enden einen Durchgang begrenzen, der die Einführung des Ankers (10) nach oben in die Ausnehmung (9) gestattet derart, daß der Anker (10) sich im Inneren der Ausnehmung (9) auf der Schulter (8) verhängt, die horizontal gespannte Bahn (1) und dadurch nach oben abgelenkt wird, um in die Ausnehmung (9) des Rahmens einzutreten, wobei sie am unteren Rand des zweiten Schenkels (7) anliegt, **dadurch gekennzeichnet,** daß der erste Schenkel (5, 33) eine kleinere Höhe hat als der zweite Schenkel (7, 31) und die Schulter (8) bildet, an der sich der Anker (10) durch einfaches Anliegen verhakt, daß die schulter sich horizontal in Richtung auf den zweiten Schenkel (7, 31) erstreckt und im Abstand von diesem so endet, daß der Durchgang frei bleibt, der die Einführung des Ankers (10) in die Ausnehmung (9) des Rahmens gestattet.

2. Blinddecke nach Anspruch 1, **dadurch gekennzeichnet,** daß der horizontale Steg (6) über den zweiten vertikalen Schenkel (7) hinaus durch einen horizontalen Schenkel (16) verlängert ist und der Steg sowie dieser Schenkel (16) an der Decke (2) befestigt sind.

3. Blinddecke nach einem der vorhergehenden Ansprüche, **dadurch gekennzeichnet,** daß der Rahmen auf der Innenseite des zweiten vertikalen Schenkels (7), die der Ausnehmung (9) gegenüberliegt, eine transversale, C-förmige Hohlleiste (14) aufweist, die zur Aufnahme eines Elements zum Verbinden zweier benachbarter Rahmen dient.

4. Blinddecke nach einem-der vorhergehenden Ansprüche, **dadurch gekennzeichnet,** daß am Rahmen (3, 15) eine angesetzte Endabdeckung (17, 54) in Form eines Winkelbandes zur Abdeckung seines unteren Teiles angebracht ist.

5. Blinddecke nach anspruch 4, **dadurch gekennzeichnet,** daß die angesetzte Endabdeckung (54) einen oberen Schenkel (55) aufweist, der sich nach oben erstreckt und zwischen den ersten vertikalen Schenkel (5) des Rahmens (3) und der Mauer (4) eingesetzt ist, eine weiche und elastische Zunge (56) aufweist, die eine Feder bildet, um die Abdeckung elastisch in dem zwischen dem ersten Schenkel (5) und der Mauer (4) begrenzten Raum festzuklemmen, und daß die Abdeckung (54) ferner einen gebogenen unteren teil (57) aufweist, der das Aussehen einer Abschlußborte aufweist und eine Verbindung zwischen dem unteren Rand (11) des zweiten Schenkels (7), der die Anlage (11) für die Bahn (1) bildet, und der Mauer (4) herstellt.

6. Blinddecke nach einem der Ansprüche 1 bis 5, **dadurch gekennzeichnet,** daß er zwei horizontale, coplanare gespannte Bahnen (1) enthält, die in ein und dieselbe, an der Decke (2) befestigten doppelten Rahmen (31) eingehängt sind, welcher einen horizontalen oberen Steg (32) aufweist, der nach unten durch einen ersten mittleren vertikalen Schenkel (33) sowie zwei zweite vertikale Schenkel (34, 35) verlängert ist, die beidseits des mittleren vertikalen Schenkels (33) und im Abstand von diesem angeordnet sind, wobei der erste vertikale mittlere Schenkel (33) an seinem unteren Teil zwei Schultern (33a) aufweist, die sich horizontal vom ersten Schenkel (33) in Richtung auf die beiden zweiten Schenkel (34, 35) erstrecken und dazu dienen, die Anker (10) zu halten, die die Ränder der beiden Bahnen (1) bilden.

7. Blinddecke nach Anspruch 6, **dadurch gekennzeichnet,** daß eine Zierleiste (36) am unteren Ende des ersten mittleren Schenkels (33) befestigt ist, um den unteren Teil des Rahmens (31) zu schließen.

8. Blinddecke nach Anspruch 6 oder 7, **dadurch gekennzeichnet,** daß der Rahmen (31) am oberen Teil eine C-förmige Hohlleiste (37) aufweist, die nach oben offen ist und in der ein Steg (38) angeordnet ist, daß über dem Rahmen (31) eine horizontale Befestigungsplatte angeordnet ist, die mit dem Steg (38) durch Schrauben (41) verbunden ist, die die Befestigungsplatte (39) durchsetzen und in den Steg (38) eingeschraubt sind, und daß die Befestigungsplatte (39) ihrerseits an der Decke (2) angebracht ist.

9. Blinddecke nach Anspruch 7 oder 8, **dadurch gekennzeichnet,** daß der Rahmen in seinem oberen Teil mit einer an der Decke angebrachten Befestigungsplatte (43) einstückig ausgebildet ist.

10. Blinddecke nach einem der Ansprüche 1 bis 5, **dadurch gekennzeichnet,** daß der Rand der Bahn (1) durch einen doppelten Anker (10) mit zwei entgegengesetzten Armen (10b, 10c) gebildet wird, die zwei Haken bilden, die jeweils an einer Schulter (8), die an den ersten vertikalen Schenkeln der Leiste (3) vorgesehen ist. bzw. an einer anderen Schulter (8a), die am unteren Teil des zweiten vertikalen Schenkels (7) vorgesehen ist und in Richtung auf die erste Schulter und in der gleichen Höhe wie diese vorspringt, anliegen, und daß die Befestigung der Bahn (1) dadurch erfolgt, daß man den doppelten Anker (10) in den zwischenraum zwischen den beiden Schultern (8, 8a) einführt.

11. Blinddecke nach einem der Ansprüche 1 bis 5, **dadurch gekennzeichnet,** daß die horizontale gespannte Bahn (1a) der Blinddecke mit einer vertikalen gespannten Bahn (1b) verbunden ist, die eine Blindwand bildet, daß die beiden Bahnen miteinander oben im zimmer verbunden sind und dort mit einem gemeinsamen Rand in Form eines Ankers (10) versehen sind, der an einer Schulter (8) eines Rahmens (3) verhakt ist, der am oberen Teil der Mauer (4) des Zimmers befestigt ist.

12. Blinddecke nach einem der Ansprüche 1 bis 5, **dadurch gekennzeichnet,** daß der erste Schenkel (5) sich über die Schulter (8) nach unten erstreckt und an seinem unteren Ende in einer nach oben offenen Rinne (58) endet, in die Haken (59) eingehängt werden können, die mit Schnüren zum Aufhängen von Bildern oder raderen Gegenständen verbunden sind.

13. Blinddecke nach einem der Ansprüche 1 bis 5 und 12, **dadurch gekennzeichnet,** daß der horizontale obere Steg (6) des Rahmens horizontal in Richtung auf die Mauer durch einen horizontalen Steg (62) verlängert ist, der mit einem an der Mauer befestigten vertikalen Schenkel (63) verbunden ist und daß die Verlängerung (62) des horizontalen Ste.es (6) eine obere Wand einer nach unten offenen, C-förmigen Rinne bildet, die eine Schiene mit einer oder mehreren Gleitbahnen für Rollen (64) bildet, an denen Gardinen, Bilder usw. aufgehängt werden können.

14. Blinddecke nach einem der Ansprüche 1 bis 5 und 12, **dadurch gekennzeichnet,** daß die Schulter (8) nach unten durch einen vertikalen schenkel (66) verlängert ist, an den durch ein horizontaler Steg (67) anschließt, der sich in Richtung auf den ersten vertikalen Schenkel (5) erstreckt und in einer zusätzlichen, nach oben reichenden Schulter (68) zum Einhaken eines in das Innere reichenden und nach unten offenen Hakens (69) endet, welcher den obere Rand einer vertikalen gespannten Bahn bildet, die eine Blindwand bildet.

15. Blinddecke nach Anspruch 14, **dadurch gekennzeichnet,** daß die Leiste unterhalb der zusätzlichen Schulter (68) eine Rille (71) aufweist, die nach oben offen ist und an den vertikalen Schenkel (66) ansetzt.

## Claims

1. False ceiling constituted by a taut sheet 1 hooked, along its edges, to a support 3, 15, 31 fixed to the walls or to the ceiling of a room, this support being constituted by a rail formed by portions of extruded section presenting a shoulder 8 on which is hooked an edge 10 of the sheet, in the form of hook or "harpoon", this rail 3, 15, 31 presenting a downwardly open recess 9, which is defined by an upper horizontal web 6 and two vertical flanges 5, 7 extending downwardly from this upper horizontal web 6, namely a first flange 5 and a second flange 7 beneath which passes the sheet 1, being in contact with the lower edge 11 of this flange 7, the two flanges 7, 8 together defining, at their lower ends, a passage allowing the introduction of the harpoon 10 upwardly in the recess 9 so that this harpoon 10 hooks, inside the recess 9, on the shoulder 8, the horizontally taut sheet 1 thus being deviated upwardly to penetrate in the recess 9 of the rail, abutting beneath the lower edge of the second flange 7, characterized in that the first flange 5, 33 has a height less than that of the second flange 7, 31 and it presents the shoulder 6 on which the harpoon 10 hooks in simple abutment, this shoulder 8 extending horizontally in the direction of the second flange 7, 31 and stopping at a distance therefrom so as to form the passage allowing the introduction of the harpoon 10 in the recess 9 in the rail.

2. False ceiling according to Claim 1, characterized in that the horizontal web 6 is extended, beyond the second vertical flange 7, by a horizontal flange 16 and the web 6 and the flange 16 are fixed to the ceiling 2.

3. False ceiling according to either one of the preceding Claims, characterized in that the rail 3 comprises, on the inner face of the second vertical flange 7, which is located opposite the recess 9, a groove 14 of C-cross section, this groove 14 being intended to receive an element for connection between two adjacent rails.

4. False ceiling according to any one of the preceding Claims, characterized in that an added finishing clip 17, 54 in the form of a bracket is fixed to the rail 3, 15 in order to hide the lower part thereof.

5. False ceiling according to Claim 4, characterized in that the added finishing clip 54 comprises an upper flange 55 extending upwardly and which is engaged between the first vertical flange 5 of the rail 3 and the wall 4, this flange 55 bearing a supple, elastic tongue 56 forming a spring to maintain the clip 54 elastically clipped in the space defined between the first flange 5 and the wall 4, and the clip 54 further comprises an incurved lower part 57, offering the appearance of a trim, and which establishes a connection between the lower edge 11 of the second flange 7, forming the point of abutment 11 of the sheet 1 and the wall 4.

6. False ceiling according to any one of Claims 1 to 5, characterized in that it comprises two coplanar horizontal taut sheets 1 which are hooked to the same double rail 31 fixed beneath the ceiling 2 of a room and which comprises an upper horizontal web 32 which is extended downwardly by a first vertical central flange 33 and two second vertical flanges 34, 35, of greater height than the first flange 33, located on either side of the central vertical flange 33 and at a distance therefrom, the first central vertical flange 33 bearing, in its lower part, two shoulders 33a extending horizontally on either side of the first flange 33, respectively in the direction of the two second flanges 34, 35, and serving to retain the harpoons 10 constituting the edges of the two sheets 1.

7. False ceiling according to Claim 6, characterized in that a trim 36 is fixed to the lower end of the first central flange 33, in order to close the lower part of the rail 31.

8. False ceiling according to either one of Claims 6 and 7, characterized in that, in its upper part, the rail 31 comprises a groove 37 in upwardly open C form and in which is housed a bar 38, above the rail 31 extends a horizontal fixing plate 39 which is rendered fast with the bar 32 by means of screws 41 traversing the fixing plate 39 and screwed in the bar 38, this fixing plate 39 being fixed in turn to the ceiling 2.

9. False ceiling according to any one of Claims 7 and 8, characterized in that the rail 31 forms one piece, in its upper part, with a fixing plate 43 fixed to the ceiling.

10. False ceiling according to any one of Claims 1 to 5, characterized in that the edge of the sheet 1 is constituted by a double harpoon 10 with two opposite branches 10b, 10c, forming two hooks respectively abutting on the shoulder 8 provided on the first vertical flange 5 of the rail 3 and on another shoulder 8a provided in the lower part of the second vertical flange 7 and extending in the direction of the first shoulder 8, at the same level as the latter, fixing of the sheet 1 being effected by introducing the double harpoon 10 in the space included between the two shoulders 8, 8a.

11. False ceiling according to any one of Claims 1 to 5, characterized in that the taut horizontal sheet 1A of the false ceiling is connected to a taut vertical sheet 1B constituting a false wall, these two sheets being connected to each other at the top of the room and being fast at that location with a common border in the form of a harpoon 10 which is hooked to a shoulder 8 of a rail 3 fixed to the upper part of the wall 4 of the room.

12. False ceiling according to any one of Claims 1 to 5, characterized in that the first flange 5 extends below the shoulder 8 and it terminates, at its lower end, in an upwardly open trough 58 in which trough hooks 59 connected to wires for suspending paintings or other objects, may hook.

13. False ceiling according to any one of Claims 1 to 5 and 12, characterized in that the upper horizontal web 6 of the rail is extended horizontally in the direction of the wall by a horizontal web 62 joined to a vertical flange 63 fixed to the wall, the extension 62 of the horizontal web 6 constitutes the upper wall of a downwardly open C-shaped groove and which constitutes a rail with one or more slideways for rollers 64 from which curtains, paintings, etc... may be suspended.

14. False ceiling according to any one of Claims 1 to 5 and 12, characterized in that the shoulder 8 is extended downwardly by a vertical flange 66 to which is joined a horizontal flange 67 extending in the direction of the first vertical flange 5 and terminating in an additional shoulder 68 extending upwardly, for hooking a harpoon 69 extending inwardly and open downwardly, which constitutes the upper edge of a taut vertical sheet 1B constituting a false wall.

15. False ceiling according to Claim 14, characterized in that the rail comprises, below the additional shoulder 68, an upwardly open groove 71 which joins the vertical flange 66.
